# EUROPÄISCHE PATENTSCHRIFT

(11) **EP 3 562 775 B1**
(45) Veröffentlichungstag und Bekanntmachung des Hinweises auf die Patenterteilung: **10.05.2023**
(21) Anmeldenummer: 17823178.3
(22) Anmeldetag: 28.12.2017
(51) Int. Cl.: B66D 1/46, B66D 5/30

(54) **HEBEZEUG UND VERFAHREN ZUM ANFAHREN DES HUBWERKS EINES SOLCHEN HEBEZEUGS**
LIFTING GEAR AND METHOD FOR STARTING UP THE LIFTING MECHANISM OF SUCH A LIFTING GEAR
ENGIN DE LEVAGE ET PROCÉDÉ POUR METTRE EN MARCHE LE MÉCANISME DE LEVAGE D'UN TEL ENGIN DE LEVAGE

(30) Priorität: 09.02.2017 DE 102017001238
(43) Veröffentlichungstag der Anmeldung: 06.11.2019
(73) Patentinhaber: Liebherr-Electronics and Drives GmbH, 88131 Lindau (DE)
(72) Erfinder: FUEHRLE, Stefan, 88448 Attenweiler (DE); WANNER, Harald, 88448 Attenweiler (DE)
(74) Vertreter: Thoma, Michael
(86) Internationale Anmeldenummer: PCT/EP2017/084741
(87) Internationale Veröffentlichungsnummer: WO 2018/145806

(56) Entgegenhaltungen:
- EP-A1- 0 779 239
- EP-A1- 3 072 845
- EP-A2- 0 798 488
- WO-A1-2011/120393
- US-A- 4 113 237

## Beschreibung

Die vorliegende Erfindung betrifft ein Hebezeug beispielsweise in Form eines Krans wie Turmdrehkran, mit einem Hubwerk umfassend ein Hubseil, das von einer Trommel abläuft, die von einem Hubwerksantrieb antreibbar ist, sowie einer Hubwerksbremse zum Halten des Hubseils in einer eingebremsten Stellung. Die Erfindung betrifft ferner ein Verfahren zum Anfahren des Hubwerks eines solchen Hebezeugs aus der eingebremsten Stellung, in der die Hubwerksbremse eine Hublast hält, wobei von einem Hubwerksantrieb ein Startmoment gegen die geschlossene Hubwerksbremse aufgebaut und bei oder nach Erreichen des Startmoments die Hubwerksbremse gelöst wird.

Das Öffnen der Hubwerksbremse stellt bei Hubwerken von Hebezeugen wie Kranen eine große Herausforderung für die Steuerungs- und Regelungstechnik dar. Beim Öffnen der Hubwerksbremse muss der Hubwerksantrieb sprunghaft die am Lasthaken angehängte Last übernehmen. Um hierbei größere Instabilitäten und dynamische Pendelbewegungen zu vermeiden, wird üblicherweise vom Hubwerksantrieb bereits vor dem Lösen der Hubwerksbremse ein vorgegebenes Startmoment gegen die geschlossene Bremse aufgebaut, so dass der Hubwerksantrieb bereits eine der Last entgegenwirkende Hubkraft bereitstellt, wenn die Hubwerksbremse gelöst wird. Beim Öffnen der Bremse bewegt sich die Last dennoch etwas nach oben bzw. etwas nach unten, je nachdem, ob das Startmoment größer oder kleiner als das von der Hublast induzierte Moment ist. Bei Kranen wie Turmdrehkranen oder Teleskopkranen oder anderen Kranen, die aufgrund langer, schlanker Strukturen und großen Kraglängen empfindlich auf ruckartige Bewegungen und schlagartige dynamische Laständerungen reagieren, können jedoch auch schon geringe Absackbewegungen der Last bzw. zu starke Hubkräfte des Hubwerks beim Lösen der Bremse zu Instabilitäten führen, die in Pendelbewegungen und ruckartige Lastbewegungen münden können. Dies kann nicht nur den Kran selbst beeinträchtigen, sondern auch für die am Lasthaken geführte Last problematisch sein, beispielsweise wenn die Last an ein anderes Bauteil montiert und dabei vom Lasthaken gehalten wird.

Wird die Hubwerksbremse nach dem Aufbauen des Startmoments geöffnet, muss der Regelkreis der Hubwerkssteuerung sich evtl. einstellende Auf- und Abbewegungen der Last ausregeln, bis die Last exakt auf Position gehalten wird. Hierzu wird üblicherweise über den Frequenzumrichter, mit dem der Hubwerksantrieb angesteuert wird, das Motormoment so eingestellt bzw. eingeregelt, dass unerwünschte Auf- und Abbewegungen des Lasthakens ausklingen und die Last exakt auf Position wird.

Aus der Schrift EP 3 072 845 A1, die ein Verfahren und ein Hebezeug nach dem Oberbegriff des Anspruchs 1 bzw. 6 offenbart, ist ein Kran mit einem Hubwerk bekannt, dessen Feststellbremse gelöst wird, wenn das sich beim Anfahren aufbauende Drehmoment des Hubwerksantriebs dem sensorisch erfassten Lastenmoment entspricht. Das Motordrehmoment wird dabei entlang einer Rampe hochgefahren und mittels eines Amperemeters sensorisch gemessen und mit der ebenfalls sensorisch gemessenen Hubseilspannung verglichen. Wird die Differenz der Messwerte Null, wird die Bremse freigegeben. Hydraulische Hubwerkswinden mit hydraulischen Anfahrsteuerungen sind aus den Schriften EP 0 779 239 A1 und WO 2011/120393 A1 bekannt.

Der vorliegenden Erfindung liegt die Aufgabe zugrunde, ein verbessertes Hebezeug sowie ein verbessertes Verfahren zum Anfahren des Hubwerks eines solchen Hebezeugs aus der eingebremsten Stellung zu schaffen, die Nachteile des Standes der Technik vermeiden und Letzteren in vorteilhafter Weise weiterbilden. Insbesondere soll ein Öffnen der Hubwerksbremse und ein Anfahren aus der eingebremsten Stellung möglichst ohne unerwünschte Lastbewegungen bzw. mit möglichst geringen Lastbewegungen ermöglicht werden.

Erfindungsgemäß wird die genannte Aufgabe durch ein Verfahren nach Anspruch 1 sowie ein Hebezeug nach Anspruch 6 gelöst. Bevorzugte Ausgestaltungen der Erfindung sind Gegenstand der abhängigen Ansprüche.

Es wird also vorgeschlagen, vor dem Lösen der Hubwerksbremse kein fix vorgegebenes Startmoment aufzubauen, sondern das Startmoment individuell an die jeweils angehängte Last und Lastsituation anzupassen und variabel einzustellen, um Abweichungen zwischen der Hubkraft, die das Hubwerk durch das Startmoment bereitstellt, und der tatsächlich wirkenden Last zu beseitigen bzw. möglichst gering zu halten. Erfindungsgemäß wird vorgeschlagen, dass bei geschlossener Hubwerksbremse mittels einer Lasterfassungseinrichtung die aktuelle Hublast erfasst und das Startmoment anhand der erfassten aktuellen Hublast von der Hubwerkssteuerung so eingestellt wird, dass die vom Startmoment des Hubwerks bereitgestellte Hubkraft der erfassten, aktuellen Hublast entspricht. Wird die Hubwerksbremse dann gelöst, nachdem der Hubwerksantrieb das Startmoment gegen die geschlossene Bremse aufgebaut hat, ist die Hublast mit der durch das Startmoment bereitgestellten Hubkraft austariert, so dass unerwünschte Pendelbewegungen vermieden werden können. Durch das individuelle Anpassen des Startmoments an verschiedene Hublastsituationen kann ein sehr viel sanfteres Anfahren aus der eingebremsten Stellung erzielt werden. Ist eine größere Hublast am Lasthaken angehängt, wird ein größeres Startmoment bereitgestellt. Ist indes eine nur kleinere Hublast eingebremst, wird ein kleineres Startmoment zum Anfahren bereitgestellt.

In vorteilhafter Weiterbildung der Erfindung berücksichtigt die Erfassung der aktuellen Hublast nicht nur die am Lasthaken aufgenommene Nettolast selbst, sondern auch akzessorische Lasteinflüsse wie das Gewicht des Lasthakens und/oder -geschirrs und das je nach abgespulter Länge variierende Hubseilgewicht. Ist beispielsweise der Lasthaken vom Kranausleger tief abgesenkt, ist der Gewichtsanteil des Hubseils, der an der Seiltrommel als Last zieht, sehr viel größer als in Situationen, in denen der Lasthaken nicht oder nur wenig abgesenkt ist und dementsprechend viel Seil auf der Hubseiltrommel aufgespult ist. Vorteilhafterweise ist die Lasterfassungseinrichtung des Hebezeugs derart ausgebildet, dass als aktuelle Hublast die Summe aus angehängtem Lastgewicht, Lasthakengewicht und Seilgewicht der abgespulten, am Hubwerk ziehenden Hubseillänge erfasst wird.

Vorteilhafterweise kann die Lasterfassungseinrichtung eine in das Hubseil des Hubwerks eingescherte Kraftmessachse aufweisen, der ein Lasterfasser zugeordnet ist, um die auf die eingescherte Kraftmessachse wirkende Kraft zu erfassen. Beispielsweise kann die genannte eingescherte Kraftmessachse eine Seilumlenkrolle umfassen, deren Anlenkpunkt verschieblich ist und über eine Kraftmesseinrichtung gehalten ist. Beispielsweise kann die genannte Umlenkrolle von einer Federeinrichtung gehalten sein, so dass auch Wegmesssensor über die Verschiebung entgegen der Federkraft die am Hubseil wirkende Hublast erfassen kann. Alternativ oder zusätzlich sind jedoch auch direkt messende Kraftmesser verwendbar.

Vorteilhafterweise wird für die Bestimmung des Startmoments auch der Hebelarm des Hubseils bezüglich der Seiltrommel berücksichtigt, insbesondere in Form der Anzahl der auf der Seiltrommel befindlichen Wickellagen des Hubseils. Läuft das Hubseil in der ersten Wickellage direkt aus der Rillung der Seiltrommel ab, ist der Hebelarm kleiner als bei Ablaufen aus der zweiten oder dritten Wickellage. Hierzu kann ein Wickellagensensor die Anzahl der Wickellagen erfassen, aus der das Hubseil abläuft, wobei die Wickellagenerfassung auch mittelbar aus der Länge des abgespulten Seils bestimmt werden kann, da die Hubwerkssteuerung die Seillänge kennt und dementsprechend beispielsweise aus der abgespulten Seillänge und/oder der Lasthakenhöhe die Wickellagen bzw. den Hebelarm bestimmen kann.

Gemäß der Erfindung wird das variabel einzustellende Startmoment als Bruchteil des Motornennmoments des Hubwerksantriebs berechnet werden. Aus dem berechneten Prozentsatz des Motornennmoments, der als Startmoment benötigt wird, um die Hublast exakt zu kompensieren, bestimmt die Hubwerkssteuerung einen Startwert für einen Frequenzumrichter , über den der Hubwerksantrieb angesteuert wird. Mit dem festgelegten Startwert steuert der Frequenzumrichter den Hubwerksantrieb dann so an, dass bei geschlossener Bremse als Startmoment der gewünschte Bruchteil des Motornennmoments aufgebaut wird.

Das Startmoment kann dabei durch Initialisieren des Drehzahlreglers gegen die noch geschlossene Hubwerksbremse aufgebaut werden.

Wird dann die Hubwerksbremse gelöst, kompensiert die vom Startmoment bereitgestellte Hubkraft mehr oder minder exakt die von der angehängten Nettolast, dem Lasthakengewicht und dem Seilgewicht der abgespulten Hubseillänge induzierte Hublast, so dass ein sanftes Anfahren ohne Pendelbewegungen der Last erreicht werden kann.

Die vorliegende Erfindung wird nachfolgend anhand eines bevorzugten Ausführungsbeispiels und zugehöriger Zeichnungen näher erläutert. In den Zeichnungen zeigen:
- Fig. 1:: eine schematische Darstellung eines Hebezeugs in Form eines Turmdrehkrans, dessen Hubwerk ein über eine Laufkatze geführtes Hubseil umfasst, und
- Fig. 2:: eine schematische Darstellung des Hubwerks aus Fig. 1.

Wie Fig. 1 zeigt, kann das Hebezeug 1 als Kran wie beispielsweise Turmdrehkran ausgebildet sein und einen Turm 2 umfassen, der einen um eine aufrechte Turmachse 4 drehbaren Ausleger 3 trägt, von dem aus ein Lasthaken 7 abgesenkt und angehoben werden kann. Der genannte Lasthaken 7 oder ein entsprechendes Lastgeschirr ist dabei an einem Hubseil 6 eines Hubwerks 8 angelenkt, wobei das Hubseil 6 mit dem daran angelenkten Lasthaken 7 über eine Laufkatze 5 geführt sein kann, die entlang des Auslegers 3 verfahrbar ist.

Wie Fig. 2 zeigt, umfasst das Hubwerk 8 dabei eine Hubwerkstrommel 17, um die das Hubseil 6 gewickelt ist, um abgelassen und eingeholt zu werden. Die genannte Hubwerktrommel 17 kann von einem Hubwerksantrieb 10 rotatorisch angetrieben werden, der elektrisch arbeitend ausgebildet sein kann, beispielsweise einen Elektromotor umfassen kann, der über einen ggf. zwischengeschaltetes Getriebe die Hubwerkstrommel 17 rotatorisch antreibt.

Der genannte Hubwerksantrieb 10 kann vorteilhafterweise von einer Hubwerkssteuerung 12 über einen Frequenzumrichter 15 angesteuert werden, insbesondere um die Drehzahl und das Drehmoment des Hubwerksantriebs 10 zu steuern bzw. zu regeln.

Ferner umfasst das Hubwerk 8 eine Hubwerksbremse 9, mittels derer eine am Lasthaken 7 aufgenommene Hublast gehalten werden kann. Die genannte Hubwerksbremse 9 kann vorteilhafterweise an der Hubwerkstrommel 17 oder einem damit verbundenen Getriebeelement oder am Hubwerksantrieb 10 selbst angreifen, wobei die Hubwerksbremse 9 als Reibbremse und/oder als Verriegelungsbremse ausgebildet sein kann. Bei geschlossener Hubwerksbremse 9 ist die Hubwerkstrommel 17 blockiert und damit die aufgenommene Last stationär gehalten.

Um beim Lösen der Hubwerksbremse 9 ein sanftes, ruckfreies Anfahren zu erreichen, umfasst die Hubwerkssteuerung 12 eine Anfahrsteuerstufe 18, die dazu vorgesehen ist, bei noch geschlossener Hubwerksbremse 9 am Hubwerksantrieb 10 ein Startmoment bereitzustellen bzw. aufzubauen, das bei Lösen der Hubwerksbremse 9 dann die Hublast abfängt und bestenfalls exakt kompensiert.

Um das sanfte, ruckfreie Anfahren unabhängig von der Größe der jeweils aufgenommenen Last und dem Lastzustand, insbesondere der Hakenhöhe zu erreichen, wird dabei das genannte Startmoment variabel und individuell an den jeweiligen Hublastzustand angepasst. Hierzu ist eine Lasterfassungseinrichtung 11 vorgesehen, mittels derer die bei geschlossener Hubwerksbremse 9 auf die Seiltrommel 17 wirkende Hublast erfasst wird, und zwar vorteilhafterweise einschließlich der am Lasthaken 7 angeschlagenen Nettolast, der Gewichtskraft des Lasthakens 7 selbst sowie dem Gewichtsanteil des abgespulten Hubseils 6, der ebenfalls an der Hubwerkstrommel 17 zerrt und von der abgespulten Hubseillänge bzw. der Senktiefe des Lasthakens 7 abhängt.

Die genannte Lasterfassungseinrichtung 11 umfasst vorteilhafterweise eine Kraftmessachse 13, die in das Hubseil 6 eingeschert ist, wobei die genannte Kraftmessachse 13 eine Umlenkrolle 20 umfassen kann, deren Anlenkpunkt in Richtung der Einscherung bzw. der ablaufenden Hubseiltrumme verschieblich sein und mit einem Lasterfasser 14 verbunden bzw. in Wirkverbindung sein kann. Beispielsweise kann die genannte Umlenkrolle 20 unter Federvorspannung verschieblich sein, so dass der Verschiebeweg ein Maß für die Hublast ist und der Lasterfasser 14 ein Wegerfasser sein kann. Alternativ oder zusätzlich kann jedoch auch ein direkter Kraftmesser an der Kraftmessachse 13 vorgesehen sein.

Die genannte Kraftmessachse 13 ist dabei vorteilhafterweise einem Abschnitt des Ablaufwegs des Hubseils 6 zugeordnet, der näher an der Hubwerkstrommel 17 liegt als die ablaufenden und mit ihrer Gewichtskraft an der Hubwerkstrommel 17 ziehenden Seilabschnitte, so dass die Gewichtskraft der an der Hubwerkstrommel 17 ziehenden Seilabschnitte in die Kraftmessung eingehen.

Wie Fig. 2 zeigt, ist die Lasterfassungseinrichtung 11 an die Hubwerkssteuerung 12 angebunden, die aus dem aktuell erfassten Hublastwert das benötigte Startmoment berechnet, um die jeweilige Hublast exakt auszutarieren. Soweit an der Hubwerkstrommel 17 mehrlagig aufgewickelt werden kann, ist es denkbar, dass für die Berechnung des benötigten Startmoments der aktuell geltende Hebelarm des Hubseils 6 bezüglich der Hubwerkstrommel 17 berücksichtigt wird, und zwar insbesondere in Form der Anzahl der Wickellagen, aus der das Hubseil abläuft, wenn es die Bremse zu lösen gilt.

Das Startmoment wird dabei vorteilhafterweise genau so berechnet, dass vom Startmoment über die Hubwerkstrommel 17 eine Hubkraft in das Hubseil 6 induziert werden kann, die der gegenläufigen Kraft F der Hublast entspricht.

Insbesondere kann die genannte Anfahrsteuerstufe 18 der Hubwerkssteuerung 12 eine Startmoment-Einstelleinrichtung 19 aufweisen, die das benötigte Startmoment in Form eines Prozentwerts des Motornennmoments des Hubwerksantriebs 10 berechnet und aus diesem Prozentwert des Motornennmoments einen Startwert für den Frequenzumrichter 15 bestimmt, so dass der Frequenzumrichter den Hubwerksantrieb 10 so ansteuert, dass dieser das gewünschte Startmoment gegen die geschlossene Hubwerksbremse 9 aufbaut. Hierzu kann der Drehzahlregler für den übertragenen Momentenwert vorinitialisiert werden, so dass das Moment noch gegen die geschlossene Bremse aufgebaut wird. Ist das aufgebaute Startmoment gleich groß wie das durch die Hublast verursachte Moment, wird die Bremse geöffnet, so dass sich beide Momente ausgleichen und keine unerwünschte Lasthakenbewegung eintritt.

## Patentansprüche

1. Verfahren zum Anfahren eines Hubwerks (8) aus einer eingebremsten Stellung, in der eine Hubwerksbremse (9) eine Hublast hält, bei dem von einem Hubwerksantrieb (10) ein Startmoment gegen die geschlossene Hubwerksbremse (9) aufgebaut wird und bei oder nach Erreichen des Startmoments die Hubwerksbremse (9) gelöst wird, wobei bei geschlossener Hubwerksbremse (9) mittels einer Lasterfassungseinrichtung (11) die aktuelle Hublast erfasst wird, wobei das Startmoment anhand der erfassten aktuellen Hublast durch eine Hubwerkssteuerung (12) so eingestellt wird, dass die vom Startmoment des Hubwerks (8) bereitgestellte Hubkraft der erfassten aktuellen Hublast entspricht, **dadurch gekennzeichnet, dass** das Startmoment als Bruchteil des Motornennmoments des Hubwerkantriebs (10) berechnet und aus dem berechneten Bruchteil des Motornennmoments ein Startwert für einen Frequenzumrichter (15) berechnet wird, mithilfe dessen der Frequenzumrichter den Hubwerksantrieb dann so ansteuert, dass als Startmoment der gewünschte Bruchteil des Motornennmoments aufgebaut wird.

2. Verfahren nach dem vorhergehenden Anspruch, wobei als aktuelle Hublast die Summe aus angehängtem Nettolastgewicht, Lasthakengewicht und Seilgewicht der abgespulten, am Hubwerk (8) ziehenden Hubseillänge erfasst wird.

3. Verfahren nach einem der vorhergehenden Ansprüche, wobei die aktuelle Hublast mittels einer in das Hubseil (6) eingescherten Kraftmessachse (13), der ein Lasterfasser (14) der Lasterfassungseinrichtung (11) zugeordnet ist, erfasst wird.

4. Verfahren nach einem der vorhergehenden Ansprüche, wobei das Startmoment durch Initialisieren eines Drehzahlgebers (16) gegen die noch geschlossene Hubwerksbremse (9) aufgebaut wird.

5. Verfahren nach einem der vorhergehenden Ansprüche, wobei das Startmoment in Abhängigkeit der erfassten abgespulten Hubseillänge und/oder einer damit einhergehenden Anzahl der Wickellagen des Hubseils (6) auf der Hubwerkstrommel (17) variabel eingestellt wird.

6. Hebezeug, insbesondere Kran wie Turmdrehkran oder Teleskopkran, mit einem Hubwerk (8) umfassend ein Hubseil (6), das von einer Hubwerktrommel (17) abläuft, die von einem Hubwerksantrieb (10) antreibbar ist, einer Hubwerksbremse (9) sowie einer Hubwerkssteuerung (12) zum Ansteuern des Hubwerksantriebs (10), wobei die Hubwerkssteuerung (12) eine Anfahrsteuerstufe (18) zum Anfahren des Hubwerks (8) aus einer eingebremsten Stellung aufweist, die dazu eingerichtet ist, bei noch geschlossener Hubwerksbremse (9) ein Startmoment am Hubwerksantrieb (10) aufzubauen, wobei eine Lasterfassungseinrichtung (11) zum Erfassen einer bei geschlossener Hubwerksbremse wirkenden, aktuellen Hublast vorgesehen ist, wobei die genannte Anfahrsteuerstufe (18) eine Startmoment-Einstelleinrichtung (19) zum variablen Einstellen des Startmoments in Abhängigkeit der erfassten aktuellen Hublast derart, dass die vom Startmoment des Hubwerks (10) bereitgestellte Hubkraft der erfassten aktuellen Hublast entspricht, aufweist, **dadurch gekennzeichnet, dass** die Hubwerkssteuerung (12) einen Frequenzumrichter (15) zum Ansteuern des Hubwerksantriebs (10) aufweist, wobei die Startmoment-Einstelleinrichtung (19) der Anfahrsteuerstufe (18) dazu eingerichtet ist, das Startmoment als Bruchteil des Motornennmoments des Hubwerksantriebs (10) zu berechnen und aus dem berechneten Bruchteil des Motornennmoments einen Startwert für den Frequenzumrichter (15) zu berechnen.

7. Hebezeug nach dem vorhergehenden Anspruch, wobei die Lasterfassungseinrichtung (11) eine in das Hubseil (6) eingescherte Kraftmessachse (14) aufweist, der ein Lasterfasser (14) zugeordnet ist.

8. Hebezeug nach dem vorhergehenden Anspruch, wobei die eingescherte Kraftmessachse (13) eine Seilumlenkrolle (20) umfasst, deren Anlenkpunkt verschieblich gelagert und von dem Lasterfasser (14) überwacht ist.

9. Hebezeug nach einem der vorhergehenden Ansprüche, wobei die Startmoment-Einstelleinrichtung (19) der Anfahrsteuerstufe (18) eine Hebelarm-Bestimmungseinrichtung zum Bestimmen des Hubseils (6) bezüglich der Hubwerktrommel (17) aufweist und dazu eingerichtet ist, das Startmoment in Abhängigkeit des aktuellen, bestimmten Hebelarms zu bestimmen, wobei vorzugsweise die Hebelarm-Bestimmungseinrichtung den Hebelarm aus der abgespulten Hubseillänge und/oder der erfassten Wickellagen auf der Hubwerkstrommel (17) berechnet.

## Claims

1. A method for starting up a hoisting gear (8) from a braked position in which a hoisting gear brake (9) holds a hoisting load, in which a starting torque is built up by a hoisting gear drive (10) against the closed hoisting gear brake (9) and the hoisting gear brake (9) is released upon or after reaching the starting torque, wherein the current hoisting load is detected by means of a load detection device (11) when the hoisting gear brake (9) is closed, wherein the starting torque is adjusted by a hoisting gear controller (12) with reference to the detected current hoisting load such that the hoisting force provided by the starting torque of the hoisting gear (8) corresponds to the detected current hoisting load, **characterized in that** the starting torque is calculated as a fraction of the nominal motor torque of the hoisting gear drive (10) and from the calculated fraction of the nominal motor torque a starting value for a frequency converter (15) is calculated, by means of which the frequency converter then actuates the hoisting gear drive such that the desired fraction of the nominal motor torque is built up as a starting torque.

2. The method according to the preceding claim, wherein as current hoisting load the sum of attached net load weight, load hook weight and cable weight of the unwound hoisting cable length pulling on the hoisting gear (8) is detected.

3. The method according to any of the preceding claims, wherein the current hoisting load is detected by means of a force measurement axis (13) reeved into the hoisting cable (6), with which a load detector (14) of the load detection device (11) is associated.

4. The method according to any of the preceding claims, wherein the starting torque is built up by initializing a speed sensor (16) against the still closed hoisting gear brake (9).

5. The method according to any of the preceding claims, wherein the starting torque is variably adjusted in dependence on the detected unwound hoisting cable length and/or an accompanying number of winding layers of the hoisting cable (6) on the hoisting gear drum (17).

6. A lifting device, in particular a crane such as a tower crane or telescopic crane, with a hoisting gear (8) comprising a hoisting cable (6) which runs off from a hoisting gear drum (17) that can be driven by a hoisting gear drive (10), a hoisting gear brake (9) and a hoisting gear controller (12) for actuating the hoisting gear drive (10), wherein the hoisting gear controller (12) includes a start-up control stage (18) for starting up the hoisting gear (8) from a braked position, which is adapted to build up a starting torque at the hoisting gear drive (10) when the hoisting gear brake (9) is still closed, wherein a load detection device (11) is provided for detecting a current hoisting load acting when the hoisting gear brake is closed, wherein said start-up control stage (18) includes a starting torque adjusting device (19) for variably adjusting the starting torque in dependence on the detected current hoisting load such that the hoisting force provided by the starting torque of the hoisting gear (10) corresponds to the detected current hoisting load, **characterized in that** the hoisting gear controller (12) includes a frequency converter (15) for actuating the hoisting gear drive (10), wherein the starting torque adjusting device (19) of the start-up control stage (18) is adapted to calculate the starting torque as a fraction of the nominal motor torque of the hoisting gear drive (10) and to calculate the starting value for the frequency converter (15) from the calculated fraction of the nominal motor torque.

7. The lifting device according to the preceding claim, wherein the load detection device (11) includes a force measurement axis (13) reeved into the hoisting cable (6), with which a load detector (14) is associated.

8. The lifting device according to the preceding claim, wherein the reeved force measurement axis (13) comprises a cable deflection pulley (20) whose articulation point is shiftably mounted and is monitored by the load detector (14).

9. The lifting device according to any of the preceding claims, wherein the starting torque adjusting device (19) of the actuating control stage (18) includes a lever arm determination device for determining the lever arm of the hoisting cable (6) with respect to the hoisting gear drum (17) and is adapted to determine the starting torque in dependence on the current, determined lever arm, wherein preferably the lever arm determination device calculates the lever arm from the unwound hoisting cable length and/or the detected number of winding layers on the hoisting gear drum (17).

## Revendications

1. Procédé de démarrage d'un mécanisme de levage (8) à partir d'une position freinée, dans laquelle un frein du mécanisme de levage (9) maintient une charge de levage, dans lequel un couple de démarrage est établi par un entraînement du mécanisme de levage (10) contre le frein du mécanisme de levage (9) fermé et le frein du mécanisme de levage (9) est desserré lorsque le couple de démarrage est atteint ou après celui-ci, la charge de levage actuelle étant détectée au moyen d'un dispositif de détection de charge (11) lorsque le frein du mécanisme de levage (9) est fermé, le couple de démarrage étant réglé par une commande du mécanisme de levage (12) à l'aide de la charge de levage actuelle détectée, de sorte que la force de levage fournie par le couple de démarrage du mécanisme de levage (8) correspond à la charge de levage actuelle détectée, **caractérisé en ce que** le couple de démarrage est calculé en tant que fraction du couple nominal du moteur de l'entraînement du mécanisme de levage (10) et qu'une valeur de démarrage pour un convertisseur de fréquence (15) est calculée à partir de la fraction calculée du couple nominal du moteur, à l'aide de laquelle le convertisseur de fréquence commande alors l'entraînement du mécanisme de levage, de sorte que la fraction souhaitée du couple nominal du moteur est établie en tant que couple de démarrage.

2. Procédé selon la revendication précédente, dans lequel la somme du poids de charge net accroché, du poids du crochet de charge et du poids du câble de la longueur de câble de levage déroulée, tirant sur le mécanisme de levage (8), est détectée comme charge de levage actuelle.

3. Procédé selon l'une quelconque des revendications précédentes, dans lequel la charge de levage actuelle est détectée au moyen d'un axe de mesure de force (13) inséré dans le câble de levage (6), auquel est associé un détecteur de charge (14) du dispositif de détection de charge (11).

4. Procédé selon l'une quelconque des revendications précédentes, dans lequel le couple de démarrage est établi en initialisant un capteur de vitesse de rotation (16) contre le frein du mécanisme de levage (9) encore fermé.

5. Procédé selon l'une quelconque des revendications précédentes, dans lequel le couple de démarrage est réglé de manière variable en dépendance de la longueur du câble de levage dévidée détectée et/ou d'un nombre de couches enroulées du câble de levage (6) sur le tambour du mécanisme de levage (17) qui y est associé.

6. Engin de levage, en particulier grue telle que grue à tour ou grue télescopique, avec un mécanisme de levage (8) comprenant un câble de levage (6) qui se déroule d'un tambour du mécanisme de levage (17) qui peut être entraîné par un entraînement du mécanisme de levage (10), un frein du mécanisme de levage (9) ainsi qu'une commande du mécanisme de levage (12) pour commander l'entraînement du mécanisme de levage (10), la commande du mécanisme de levage (12) présentant un étage de commande de démarrage (18) pour le démarrage du mécanisme de levage (8) à partir d'une position freinée, qui est conçu pour établir un couple de démarrage sur l'entraînement du mécanisme de levage (10) lorsque le frein du mécanisme de levage (9) est encore fermé, un dispositif de détection de la charge (11) étant prévu pour détecter une charge de levage actuelle agissant lorsque le frein du mécanisme de levage est fermé, ledit étage de commande de démarrage (18) présentant un dispositif de réglage du couple de démarrage (19) pour régler de manière variable le couple de démarrage en dépendance de la charge de levage actuelle détectée, de sorte que la force de levage fournie par le couple de démarrage du mécanisme de levage (10) corresponde à la charge de levage actuelle détectée, **caractérisé en ce que** la commande du mécanisme de levage (12) présente un convertisseur de fréquence (15) pour actionner l'entraînement du mécanisme de levage (10), le dispositif de réglage du couple de démarrage (19) de l'étage de commande de démarrage (18) étant conçu pour calculer le couple de démarrage comme fraction du couple nominal du moteur de l'entraînement du mécanisme de levage (10) et pour calculer une valeur de démarrage pour le convertisseur de fréquence (15) à partir de la fraction calculée du couple nominal du moteur.

7. Engin de levage selon la revendication précédente, dans lequel le dispositif de détection de charge (11) comprend un axe de mesure de force (14) inséré dans le câble de levage (6), auquel est associé un détecteur de charge (14).

8. Engin de levage selon la revendication précédente, dans lequel l'axe de mesure de force (13) inséré comprend une poulie de renvoi de câble (20) dont le point d'articulation est logé de manière coulissante et surveillé par le détecteur de charge (14).

9. Engin de levage selon l'une quelconque des revendications précédentes, dans lequel le dispositif de réglage du couple de démarrage (19) de l'étage de commande de démarrage (18) comprend un dispositif de détermination du bras de levier pour déterminer le bras de levier du câble de levage (6) par rapport au tambour (17) du mécanisme de levage et est conçu pour déterminer le couple de démarrage en dépendance du bras de levier actuel déterminé, de préférence le dispositif de détermination du bras de levier calculant le bras de levier à partir de la longueur du câble de levage déroulée et/ou des couches enroulées détectées sur le tambour (17) du mécanisme de levage.
